# FASCICULE DE BREVET EUROPEEN

(11) **EP 0 062 623 B1**
(45) Date de publication et mention de la délivrance du brevet: **31.07.1985**
(21) Numéro de dépôt: 82870014.6
(22) Date de dépôt: 19.03.1982
(51) Int. Cl.: E04H 12/00, E01F 9/01

(54) **Elément porteur qui seul ou en association forme poteau routier, poteau de structure d'un bâtiment ou autre objet**
Tragelement, welches allein oder in Verbindung mit anderen einen Strassen- oder Bauwerkspfosten oder ein anderes Objekt bildet
Structural element adapted to form by itself or in combination a road post, a structural column or another object

(30) Priorité: 07.04.1981 BE 204393
(43) Date de publication de la demande: 13.10.1982
(73) Titulaire: Stoppa, Bruno, B-1160 Bruxelles (BE)
(72) Inventeur: Stoppa, Bruno, B-1160 Bruxelles (BE)
(74) Mandataire: Kellens, Georges E.

## Description

La présente invention est relative à un élément porteur destiné à servir seul ou en association avec d'autres éléments porteurs, poteau du type que l'on rencontre au bord des routes, rues et chemins, élément essentiellement vertical à fixer dans ou sur le sol et destiné à porter ou à y suspendre un ou plusieurs dispositifs de forme et fonction diverses comme par exemple un écriteau en vue d'obtenir un poteau-indicateur, ou encore par exemple dispositifs lumineux en vue d'obtenir un poteau ou potence d'éclairage, un poteau de signalisation lumineux et/ou encore utilisé en des associations d'éléments porteurs verticaux et horizontaux pour former la structure d'un bâtiment ou d'un objet.

Les éléments porteurs et plus particulièrement les poteaux actuellement connus, sont constitués par un élément d'un seul tenant, élément plein ou encore profilé creux fermé dont le gabarit est généralement identique sur toute sa longueur ou encore simplement légèrement conique de manière à s'amincir vers son extrémité éloignée du sol de sorte que le gabarit est souvent bien supérieur à ce qui est nécessaire pour l'usage auquel il est destiné.

Par le brevet FR-A-1 429 586 on a également déjà prévu un support de panneau de signalisation constitué par deux éléments identiques réunis par un dispositif de serrage formé par une bride. Toutefois, chaque élément ne forme pas seul un support. D'autre part, ces deux éléments sont de même longueur et le support ne peut être réalisé qu'avec deux éléments mis bout à et donc dans le même plan.

L'élément porteur ou poteau, selon la présente invention, remédie à ces inconvénients tout en ayant en plus des avantages qui lui sont propres.

Selon la présente invention chaque élément constitue par lui-même un poteau et il peut être associé avec un ou trois autres éléments de profil en coupe identique dont la longueur peut être différente. Par ailleurs, on peut associer deux éléments de manière à ce qu'ils se retrouvent dans un plan perpendiculaire l'un à l'autre.

L'élément porteur ou poteau qui seul ou en associsation peut servir de poteau du type que l'on rencontre au bord des routes, rues et chemins, élément essentiellement vertical à fixer dans ou sur le sol et destiné à porter ou à y suspendre un ou plusieurs dispositifs de forme et fonction diverses comme par exemple, un écriteau en vue d'obtenir un poteau-indicateur, ou encore, par exemple, dispositifs lumineux en vue d'obtenir un poteau ou potence d'éclairage, un poteau de signalisation et/ou encore qui, utilisé en association d'éléments porteurs verticaux et horizontaux, peut former une structure, est constitué par un module de base formant par lui-même un élément porteur ou poteau et module associable ou associé à un, deux trois autres modules identiques, à l'exception éventuellement de la longueur, chaque module supplémentaire venant former avec celui ou ceux déjà prévus un élément porteur ou poteau et ce par un ou plusieurs moyens de liaison, et élément porteur pouvant ensuite être associé avec d'autres éléments porteurs pour former une structure et ce par un plusieurs moyens de liaison, caractérisé en ce que chaque module de base est un profilé en forme de triangle isocèle se prolongeant en un rectangle droit, dont les deux faces de l'angle du triangle isocèle forment les faces d'association et dont les deux côtés parallèles comportent sur toute leur hauteur une large rainure en forme de queue d'aronde permettant au coin de rencontre de chaque module de base avec son voisin, d'y glisser une pièce de liaison profilée en cornière munie sur chaque côté extérieur d'un patin en forme de queue d'aronde dont les dimensions correspondent à celles de la rainure.

D'autres mode de réalisation préférés de l'invention apparaissent dans les sous-revendications.

Afin de mieux comprendre l'invention, on la décrit maintenant de manière exemplative par rapport à un dessin annexé, qui représente:
à la figure 1, une vue en coupe horizontale dans un module de base présentant un profil préférentiel;
à la figure 2, une vue en coupe horizontale dans une association de quatre modules de base du type représenté à la figure 1;
à la figure 3, une vue en coupe horizontale dans une association de deux modules de base du type représenté à la figure 1 ;
à la figure 4, une vue partielle en arraché dans quatre modules de base du type représenté à la figure 1, formant un poteau vertical associé à deux autres modules du même type placés horizontalement de manière à former un départ de coin d'une structure.

En se référent à ces différentes figures, on a représenté par (1b, figures 1 à 4), un module de base de forme préférentielle, qui tous ont de part et d'autre d'un angle (IX), un plan droit et régulier (2, 3) qui vont former faces d'association, angle (I_{X}) de 90° dans une association complète possible et comme représentée de quatre modules (1b) de base, mais qui pourrait être différent et par exemples de 120° dans une association complète possible de trois modules (1b) de base, c'est-à-dire que l'angle (_{IX}) sera de 360° nombre de modules

Chaque module de base (1b) constituant par lui-même un poteau ou élément porteur, est fixé au sol, de toute manière connue, par exemple enfoncé et planté dans le sol bétonné, boulonné sur ou dans une plaque ou un bloc lui-même enfoncé dans le sol etc ...; dans le cas d'une association de module de base (1b), chacun de ceux-ci va s'appuyer sur un autre par l'une ou ses faces d'association (2 ou 3).

Afin que le module des base (1b) supplémentaire prévu à un ou plusieurs autres modules consolide l'association, il est prévu de relier chaque module de base (1b) prévu à son voisin par un moyen de liaison.

En se référant aux figures é à 3, on a représenté des modules de base (1b) qui présentent un profil en coupe plus élaboré qui permet de prévoir des moyens de liaison qui peuvent être utilisés sans vis ni boulons, c'est-à-dire sans aucun moyen mécanique, comme d'ailleurs sans soudure, mais par simple emboîtement.

Pour ce faire, chaque module de base (1b) est pourvu de haut en bas, sur sa partie droite de chaque côté, d'une large rainure latérale (9) en forme de queue-d'aronde: pour ce faire, le module de base qui, par les deux faces d'association (2 et 3) côtés de l'angle (IX), forme, comme représenté aux figures 1 à 3, un triangle rectangle-isocèle, se prolonge en rectangle droit dont chacun des deux côtés parallèles (10, 11) va comporter la large rainure en queue-d'aronde (9). Au coin de recontre (8) de chaque module de base (1b) avec son voisin, on prévoit de glisser par le haut (ou le bas) dans les rainures (9) voisines, une pièce de liaison, profilé en cornière (12) munie sur chaque côté extérieur d'un patin (12') en forme de queue-d'aronde dont les dimensions correspondent à celles de la rainure (9).

Dans le cas où l'association de modules de base (1b) en comporte quatre et que l'angle (_{IX}) est de 90° (voir figure 2), on va utiliser également seulement quatre profilés de liaison en cornière (12). Dans le cas où l'association de modules de base (1 b) n'en comporte que deux (figure 3), outre un profilé de liaison en cornière (12), on prévoit, pour les raisons déjà indiquées, dans l'association de deux modules de base (1a), un autre profilé spécial (13) pontant, par delà les faces libres en prolongement des deux modules de base (1b), ceux-ci, par leurs côtés d'association libres, profilé spécial (13) comportant également, côtés latéraux, un patin (13') en forme de queue-d'aronde dont les dimensions correspondent à celles de la rainure (9) et dans laquelle l'on va glisser le patin (13').

De même, lorsque l'on utilise un module de base (1b) seul comme poteau ou élément porteur, on prévoit également un profilé spécial (14, figure 1) pourvu de deux patins (14'); ce profilé spécial (14) n'est pas utilisé, bien entendu, comme élément de liaison d'une association mais uniquement pour refermer à l'arrière le poteau ou élément porteur constitué d'un seul module de base (1 b) et lui donner une esthétique parfaite: l'on prévoit que la face extérieure et visible de ce profilé spécial (14) comme (13) sera rainurée ou martelée de sorte à éviter que l'on puisse y faire adhérer facilement des affiches.

Comme visible à ces figures 1 à 4, le module de base du type préférentiel ne se limite pas à une partie (1 b) en forme de triangle isocèle prolongé par un rectangle droit à côtés latéraux (10, 11) et permettant une association avec d'autres modules identiques, mais le module va au-delà du côtés transversal (15) reliant les deux côtés latéraux (10, 11) se prolonger symétriquement en une autre partie (17) creuse. Il faut noter que la partie (1b) ne doit pas nécessairement être creuse. Cette partie creuse (17) du module de base du type préférentiel va être utilisé pour le passage, par exemple, de câbles ou y fixer différents accessoires et cela dans le cas où le module sert de poteau de signalisation routière. Mais cette partie creuse (17) est, comme visible à la figure 4, destinée à permettre und association de modules de base du type préférentiel permettant d'obtenir une structure porteuse; en effet, on peut glisser à l'intérieur de cette partie creuse (17) soit l'une soit l'autre branche (18', 18") d'une équerre de coin droite de symétrique (18') ce qui va permettre une liaison de coin et une association d'un module de base vertical avec un module de base horizontal. La forme et les dimensions en profil de chaque branche (18', 18") sont correspondantes à celles du profil intérieur de la partie creuse (17).

On va donc pouvoir réaliser, au moyen d'un seul et même type de profilé et par simple emboîtement, tant une association d'éléments et obtenir un élément porteur complexe qu'une association d'éléments et obtenir des éléments porteurs simples ou complexes qui, associés, vont former une structure porteuse.

## Revendications

1. Elément porteur ou poteau qui seul ou en association peut servir de poteau du type que l'on rencontre au bord des routes, rues et chemins, élément vertical à fixer dans ou sur le sol et destiné à porter ou à y suspendre un ou plusieurs dispositifs de forme et fonction diverses comme par exemple, un écriteau en vue d'obtenir un porteau-indicateur, ou encore, par exemple, dispositifs lumineux en vue d'obtenir un poteau ou potence d'éclairage, un poteau de signalisation et/ou encore qui, utilisé en association d'éléments porteurs verticaux et horizontaux, peut former une structure, constitué par un module de base (1b) formant par lui-même un élément porteur et module associable ou associé à un, deux ou trois autres modules identiques, à l'exception éventuellement de la longueur, chaque module supplémentaire venant former, avec celui ou ceux déjà prévus, un élément porteur et ce par un ou plusieurs moyens de liaison (12) et éléments porteurs pouvant ensuite être associés avec d'autres éléments porteurs pour former une structure par un ou plusieurs autres moyens de liaison (1 b), caractérisé en ce que chaque module de base (1 b) est un profilé en forme de triangle isocèle se prolongeant en un rectangle droit dont les deux faces de l'angle (_{IX}) du triangle isocèle forment les faces d'association (2, 3) et dont les deux côtés (10, 11) parallèles comportent sur toute leur hauteur une large rainure (9) en forme de queue d'aronde permettant au coin de rencontre de chaque module de base (1b) avec son voisin, d'y glisser une pièce de liaison profilée en cornière (12) munie sur chaque côté extérieur d'un patin (12') en forme de queue d'aronde dont les dimensions correspondent à celles de la rainure (9).

2. Elément porteur ou poteau selon la revendication 1, caractérisé en ce que l'association ne comporte que deux ou trois modules de base (1b), association complétable, et qu'en plus d'une ou deux cornières droites (12) à patins (12') en forme de queue d'aronde, le moyen de liaison est un profilé spécial (13) pontant, par delà les faces libres des modules de base, ceux-ci et comportant, à ses côtés latéraux, un patin (13') en forme de queue d'aronde dont les dimensions correspondent à celles de la rainure (9) des modules de base (1 b), profilé spécial glissé par ses patins (13') dans ces rainures (9).

3. Elément porteur ou poteau selon la revendication 1, caractérisé en ce qu'il est constitué par un seul module de base (1 b) complété par un profilé spécial (14) pourvu de deux patins (14') à glisser chacun dans une des deux rainures (9) du module de base.

4. Elément porteur ou poteau selon l'une quelconque des revendications 1 à 3, caractérisé en ce que chaque module de base (1b) est prolongé au-delà du côté transversal (15) reliant les deux côtés latéraux (10, 11) symétriquement par une autre partie (17) creuse.

5. Elément porteur ou poteau selon la revendication 4, caractérisé en ce que sa partie creuse (17) est destinée à y glisser une branche (18' ou 18") d'une équerre droite symétrique de sorte à permettre une liaison en coin d'une association d'un module de base vertical avec un module de base horizontal.

## Patentansprüche

1. Träger-Element oder Pfosten zur Einzel-oder Gruppenaufstellung als Pfahl in der Randzone von Chausseen, Straßen und Wegen in der Form von senkrechten im oder auf dem Boden befestigbaren Elementen zur Aufnahme von einer oder mehreren Vorrichtungen in unterschiedlichen Formen und für verschiedene Funktionen, beispielsweise für Schilder, Wegweiser oder Leuchteinrichtungen in Form einer Straßenlaterne oder eines Signalmastes sowie auch zur vertikalen oder horizontalen Zusammensetzung mit anderen gleichartigen Träger-Elementen, um eine aus Grundmodulen (1 b) bestehende Baukonstruktion zu bilden, die selbst wieder ein Träger- oder ein kombinierbares Element darstellt und zu zweit oder dritt mit anderen gleichartigen Modulen außer in der Länge zusammensetzbar sind, wobei jedes zusätzliche Grundmodul (1b) mit den vorhandenen wieder ein Träger-Element bildet, das durch ein oder mehrere Verbindungsmittel (12) und Träger-Elemente mit anderen zu einer Baukonstruktion (18) zusammensetzbar ist, dadurch gekennzeichnet, daß jedes Grundmodul (1 b) als Profilteil in Form eines gleichschenkligen sich durch ein Rechteck fortsetzenden Dreieckes ausgeführt ist, wobei die einen Winkel (IX) einschließenden Schenkel des gleichschenkligen Dreieckes die Verbindungsflächen (2, 3) ausmachen und die beiden parallelen Seitenflächen (10, 11) des Rechteckes in ihrer ganzen Länge eine große Nut (9) in Form eines Schwalbenschwanzes aufweisen, die eine Eckverbindung jedes Grundmoduls (1 b) mit seinen benachbarten Elementen ermöglicht, indem die Nut (9) zur Verbindung ein profiliertes Eckstück (12) aufnehmen kann, das auf seinen Außenseiten je eine schwalbenschwanzfömige Spannsohle (12') aufweist, deren Abmessungen denen der Nut (9) entsprechen.

2. Träger-Element nach Anspruch 1, dadurch gekennzeichnet, daß eine vervollständigbare Verbindung von Elementen aus nur zwei oder drei Grundmodulen (1b) mit noch ein oder zwei geraden Eckstücken (12) mit Schwalbenschwanzsohle (12') bildbar ist, wobei als Verbindungsstück ein Sonderprofil (13) dient, das die freien Flächen der Grundmodule überbrückt und seinerseits an seinen Seitenflächen eine Schwalbenschwanzsohle (13') aufweist, die in ihren Abmessungen denjenigen der Nut (9) des Grundmoduls (1 b) entspricht und in die Nut (9) eingreifen kann.

3. Träger-Element nach Anspruch 1, dadurch gekennzeichnet, daß es aus einem einzigen Grundmodul (1b) gebildet wird, welches durch ein weiteres Sonderprofil (14) vervollständigt wird, das mit zwei Schwalbenschwanzsohlen (14') versehen ist, die jede in eine der beiden Nuten (9) des Grundmoduls eingreifen können.

4. Träger-Element nach einem der vorhergehenden Ansprüche 1 bis 3, dadurch gekennzeichnet, daß jedes Grundmodul (1 b) über die Querseitenflächen (15) hinaus, die die beiden Seitenflächen (10, 11) symmetrisch miteinander verbindet, durch ein anderes Hohlteil (17) verlängerbar ist.

5. Träger-Element nach Anspruch 4, dadurch gekennzeichnet, daß es in seinem Hohlteil (17) ein symmetrisches Rechtwinkel-Teil (18' oder 18") derart aufnehmen kann, daß eine Eckverbindung herstellbar ist, um ein Vertikal stehendes Grundmodul an ein horizontales anzuschließen.

## Claims

1. Carrier element or post which, on its own or in a combination, can act as a post of the type seen on the sides of roads, streets and highways, a vertical element to be set up in or on the ground to support or have suspended from it one or a number of devices of various shapes and functions, such, for example, as a sign to make a signpost, or again, for example, luminous devices, to form a lamp-post or lamp standard, a direction post and/or again, which, when used in combination with vertical and horizontal carrying elements, may form a structure made up to a basic module (1 b) itself forming a carrying element combined, or combinable with one, two or three other modules identical except perhaps in length, each additional module forming with the preceding one(s), a carrying element and using one or more means of connection (12) and carrying elements capable of being subsequently combined with other carrying elements to form a structure by one or more other means of connection (18), characterized by the fact that each basic module (1 b) is a section in the form of an isosceles triangle extending into a regular rectangle of which the two sides of the angle (a) of the isosceles triangle form the combining faces (2, 3) and of which the two parallel sides (10, 11) include over their whole height a wide dove-tail shaped slot (9), making it possible at the facing angle of each basic module (1b) with its neighbour to slip in an angle section connecting piece (12) provided on each outside face with a dove- tail-shaped guide-block (12'), the dimensions of which correspond to those of the slot (9).

2. Carrier element or post in accordance with claim 1, characterized by the fact that the combination comprises only two or three basic modules (1b), an extendable combination, and that in more than one or two straight angle pieces (12) with dovetail shaped guide blocks (12'), the means of connection is a special section (13) bridging the latter over the outside faces of the basic modules and including at each side a dove- tail-shaped guide block (13') the dimensions of which correspond to those of the slot (9) in the basic modules (1b), the special section sliding, by means of its guide blocks (13') into such slots (9).

3. Carrier element or post in accordance with claim 1, characterized by the fact that it is made up of a single basic module (1 b) supplemented by a special section (14) provided with two guide blocks (14') each to be slid into one of the two slots (9) in the basic module.

4. Carrier element or post in accordance with any one of the claims 1 to 3, characterized by the fact that each basic module (1 b) is extended beyond the transverse side (15) linking the two lateral sides (10, 11) symmetrically by another hollow part (7).

5. Carrier element or post in accordance with claim 4, characterized by the fact that its hollow part (17) is intended to have slipped into it one arm (18' or 18") of a symmetrical straight angle bracket in such a way as to permit a corner connection between a vertical basic module combination and a horizontal basic module.
